# EUROPÄISCHE PATENTSCHRIFT

(11) **EP 1 468 839 B1**
(45) Veröffentlichungstag und Bekanntmachung des Hinweises auf die Patenterteilung: **21.05.2008**
(21) Anmeldenummer: 04090134.0
(22) Anmeldetag: 06.04.2004
(51) Int. Cl.: B42D 15/10

(54) **Reisepass**
Passport
Passeport

(30) Priorität: 16.04.2003 DE 20306145 U
(43) Veröffentlichungstag der Anmeldung: 20.10.2004
(73) Patentinhaber: Bundesdruckerei GmbH, 10958 Berlin (DE)
(72) Erfinder: Bader, Stefan, 10958 Berlin (DE)
(74) Vertreter: Jungblut, Bernhard Jakob

(56) Entgegenhaltungen:
- WO-A-98/52771
- US-A- 5 874 145

## Beschreibung

Gebiet der Erfindung.

Die Erfindung betrifft ein Passdokument bzw. einen Reisepass gemäß dem Oberbegriff des Anspruchs 1.

### Stand der Technik und Hintergrund der Erfindung.

Ein Dokument des eingangs genannten Aufbaus ist aus der Praxis bekannt, z.B. als Mitarbeiter ausweis des EPA, als italienischer Reisepass, oder als Impfpass der WHO.

Bei dem Reisepass der Bundesrepublik Deutschland ist die Bedruckung des vorderen Einbandblattes im Hochformat (Schrift parallel zu den kürzeren Seitenkanten verlaufend) angebracht. Wird ein solcher Reisepass geöffnet, so stellt man fest, dass die Bedruckungen der verschiedenen Einlageblätter unterschiedlich sind, nämlich sowohl im Hochformat als auch im Querformat (Schrift parallel zu den längeren Seitenkanten verlaufend). So ist das die sogenannte Passkarte bildende Einlageblatt (typischer Weise ein Kunststofflaminat, wobei ein Foto und Personenangaben einlaminiert sind) im Querformat orientiert. Gleiches gilt typischerweise für große Visastempel. Weitere Einlageblätter für die Personalisierungen sowie die Legende sind demgegenüber im Hochformat orientiert. Bei der Betrachtung eines solchen Reisepasses durch eine Person beginnt diese zunächst im Hochformat zur Feststellung der Nationalität anhand der Bedruckung des vorderen Einbandblattes. Sodann muss die Person zur weiteren Betrachtung der Passkarte den Reisepass um 90 Grad drehen. Zur Überprüfung der Personalisierungen muss der Reisepass nunmehr wiederum um 90 Grad, diesmal in entgegengesetzter Richtung gedreht werden. Schließlich ist oftmals wiederum eine Drehung erforderlich, um ein Visum oder einen Stempel begutachten zu können. Dies ist insgesamt umständlich und verzögert Personenkontrollen in unerwünschtem Maße.

Technisches Problem der Erfindung.

Daher liegt der Erfindung das technische Problem zugrunde, einen Reisepass anzugeben, welcher ergonomisch handhabbar ist, i. e. dessen Überprüfung weniger umständlich und schneller durchgeführt werden kann.

Grundzüge der Erfindung und Ausführungsformen.

Zur Lösung dieses technischen Problems lehrt die Erfindung den Gegenstand des Anspruchs 1.

Der Begriff der Bedruckung ist im allgemeinsten Sinne zu verstehen. Dieser Begriff meint jegliche Verfahren, die geeignet sind, (personen-) lesbare Schriftzüge auf ein Trägermaterial eines Einlageblattes aufzubringen oder hierin einzubringen. Mit umfasst von diesem Begriff sind auch alle fachüblichen Techniken zur Anbringung oder Einbringung von maschinenlesbaren Sicherheitsmerkmalen.

Die gleiche Orientierung der Bedruckung meint, dass zur Betrachtung und Entzifferung von Schriften keine Drehungen des Passdokumentes erforderlich sind. Einbandblätter und/oder Einlageblätter können beidseitig bedruckt sein. Von besonderer Bedeutung ist bei beidseitiger Bedruckung, dass aufeinanderfolgende Rückseiten und Vorderseiten ebenfalls in gleicher Orientierung bedruckt sind, so dass bei der Betrachtung eines Einlageblattes eine ohne Drehung lesbare Fläche mit doppeltem Format vorliegt, nämlich die Rückseite eines Blattes und die Vorderseite des folgenden Blattes.

Erfindungsgemäß weisen die Einbandblätter sowie die Einlageblätter im wesentlichen gleiche Maße und jeweils zwei längere Seitenkanten sowie zwei kürzere Seitenkanten auf, wobei die Einbandblätter sowie die Einlageblätter an einer längeren Seitenkante miteinander verbunden und ansonsten frei voneinander sind, und wobei die Orientierung der Bedruckung parallel zu den längeren Seitenkanten verläuft. Mit anderen Worten ausgedrückt, sind alle Einlageblätter bei üblichem Passformat im Querformat bedruckt, wobei "oben" im Falle der Vorderseiten vorzugsweise zur Bindung weist, während "oben" im Falle von Rückseiten von der Bindung weg weist (aber auch die umgekehrte Orientierung ist möglich).

Mit der Erfindung wird erreicht, dass eine betrachtende Person sämtliche Einlageblätter ohne weiteres begutachten kann, ohne die Notwendigkeit einer sich wiederholenden und zum Teil gegensinnig orientierten Drehung. Hierdurch werden Prüfungen durch Kontrollpersonen erheblich beschleunigt. Aber auch die Anfertigung von Ablichtungen oder die Kontrolle von maschinenlesbaren Merkmalen mittels entsprechender Geräte wird erheblich vereinfacht, da hierbei die Orientierung des jeweiligen Einlageblattes nicht mehr beachtet werden muss.

In einer Ausführungsform der Erfindung ist auch das vordere Einbandblatt mit einer Bedruckung gleicher Orientierung, insbesondere einer zu den längeren Seitenkanten parallelen Orientierung, versehen. Dies ist vorteilhaft, weil eine betrachtende Person dann den erfindungsgemäßen Reisepass bereits unmittelbar nach Empfang in für die spätere Überprüfung der Einlageblätter geeignete Orientierung bringt.

Es ist aber auch möglich und für bestimmte Anwendungsbereiche bevorzugt, dass zwar die Bedruckung der Einlageblätter im Querformat, wie vorstehend beschrieben, orientiert ist, dagegen jedenfalls die aussenseitige Bedruckung des vorderen Einbandblattes im Hochformat angebracht wurde. Die Orientierung der aussenseitigen Bedruckung des vorderen Einbandblattes verläuft dann parallel zu den kürzeren Kanten, wobei "oben" die im Uhrzeigersinn jener längeren Kante, an welcher Einbandblätter und Einlageblätter verbunden sind, unmittelbar folgende kürzere Kante ist.

In einer weiteren Ausführungsform der Erfindung sind auch maschinenlesbare Sicherheitsmerkmale des Reisepasses auf verschiedenen Einlageblättern und gegebenenfalls zumindest einem der Einbandblätter gleichorientiert, vorzugsweise parallel zu den längeren Seitenkanten.

Im Folgenden wird die Erfindung anhand von lediglich Ausführungsbeispiele darstellenden Figuren näher erläutert.
Es zeigen:
- Figur 1:: Eine Aufsicht auf ein vorderes Einbandblatt (a: eine erste Ausführungsform, b: eine zweite Ausführungsform),
- Figur 2:: Eine Aufsicht auf eine Passkarte,
- Figur 3:: Eine Aufsicht auf ein Einlageblatt mit Personalisierungen und anderen Einträgen, und
- Figur 4:: Eine Aufsicht auf ein Einlageblatt, welches zur Anbringung von Visa und/oder Sichtvermerken vorgesehen ist.

Die in den Figuren 1 bis 4 dargestellten Einbandblätter 1 und Einlageblätter 2 weisen im wesentlichen gleiche Außenmaße auf. Dabei können die Einbandblätter 1 geringfügig größer als die Einlageblätter 2 sein. Man erkennt, dass die Einbandblätter 1 und die Einlageblätter 2 von im wesentlichen rechteckiger Gestalt sind, wobei jedes Einbandblatt 1 und jedes Einlageblatt 2 zwei längere Seitenkanten 3 sowie zwei kürzere Seitenkanten 4 aufweist. Die Einbandblätter 1 sowie die Einlageblätter 2 eines neuerungsgemäßen Reisepasses sind in der Darstellung der Figuren 1 bis 4 an der oberen längeren Seitenkante 3 fest miteinander verbunden. Da Sie ansonsten frei voneinander sind, ist ein Aufblättern, beispielsweise in der Folge der Figuren 1 bis 4 möglich. Im Ausführungsbeispiel weist das Einbandblatt der Figur 1 eine Bedruckung mit Angabe der Nationalität auf. Die Einlageblätter 2 weisen gemäß der Darstellungen der Figuren 2 bis 4 jeweils unterschiedliche und passtypische Bedruckungen auf. Typischerweise ist ein gemäß der Figur 4 dargestelltes Einlageblatt 2, welches für Visa und Sichtvermerke bestimmt ist, mehrfach eingerichtet.

Gemäß Fig. 1a kann die aussenseitige Bedruckung 5 des Einbandblattes 1 orthogonal zur Bedruckung der Einlageblätter 2 stehen, i.e. im Hochformat angebracht sein, wozu auf eine vergleichende Betrachtung der Fig 1a mit den Figuren 2 bis 4 verwiesen wird. Alternativ kann die aussenseitige Bedruckung 5 des Einbandblattes 1 gleich den Bedruckungen 5 der Einlageblätter 2 orientiert sein, wozu auf eine vergleichende Betrachtung der Figuren 1b und 2 bis 4 verwiesen wird.

Aus einer vergleichenden Betrachtung der Figuren 2 bis 4 erkennt man, dass die Bedruckung aller Einlageblätter 2 gleich orientiert ist, wobei die Orientierung parallel zu den längeren Seitenkanten 3 eingerichtet ist. Bei einem Durchblättern eines neuerungsgemäßen Reisepasses in der Folge der Figuren 1b bis 4 ist keinerlei Drehung des Reisepasses erforderlich. In den Figuren nicht dargestellt ist, dass maschinenlesbare Sicherheitsmerkmale eingerichtet sind, deren Orientierung ebenfalls parallel zu den längeren Seitenkanten 4 verläuft.

## Patentansprüche

1. Personalisiertes Passdokument mit zwei Einbandblättern (1) sowie einer Mehrzahl von Einlageblättern (2), wobei zumindest ein Einbandblatt (1) sowie die Einlageblätter (2) eine Bedruckung (5) aufweisen, wobei die Bedruckung (5) zumindest aller Einlageblätter (2) gleich orientiert ist, wobei die Orientierung parallel zu einer Seitenkante (3) verläuft, wobei die Einbandblätter (1) sowie die Einlageblätter (2) im wesentlichen gleiche Maße und jeweils zwei längere Seitenkanten (3) sowie zwei kürzere Seitenkanten (4) aufweisen, und wobei die Einbandblätter (1) sowie die Einlageblätter (2) an einer längeren Seitenkante (3) miteinander verbunden und ansonsten frei voneinander sind,
**dadurch gekennzeichnet,**
**dass** die Orientierung der Bedruckung (5) zumindest aller Einlageblätter (2) parallel zu den längeren Seitenkanten (3) verläuft.

2. Personalisiertes Passdokument nach Anspruch 1, wobei zumindest das vordere Einbandblatt (1) eine Bedruckung (5) aufweist, welche mit der Bedruckung (5) der Einlageblätter (2) gleich orientiert ist.

3. Reisepass nach einem der Ansprüche 1 oder 2, **dadurch gekennzeichnet, dass** ein Einbandblatt (1) und/oder eines oder mehrere Einlageblätter (2) ein maschinenlesbares Sicherheitsmerkmal aufweisen, wobei das maschinenlesbare Sicherheitsmerkmal optional parallel oder antiparallel zur Bedruckung (5) orientiert ist.

## Claims

1. A personalized identification document comprising two cover sheets (1) and a plurality of insert sheets (2), wherein at least one cover sheet (1) and the insert sheets (2) comprise an imprint (5), the orientation of said imprint (5) at least of all insert sheets (2) being identical and in parallel to a side edge (3), wherein the cover sheets (1) and the insert sheets (2) have substantially identical dimensions and two longer side edges (3) and two shorter side edges (4) each, and wherein the cover sheets (1) and the insert sheets (2) are connected to each other at a longer side edge (3) and otherwise are free from each other,
**characterized by** that
the orientation of the imprint (5) at least of all insert sheets (2) is in parallel to the longer side edges (3).

2. The personalized identification document according to claim 1, wherein at least the front cover sheet (1) has an imprint (5), which has the same orientation as the imprint (5) of the insert sheets (2).

3. A passport according to one of claims 1 or 2, **characterized by** that a cover sheet (1) and/or one or several insert sheets (2) comprise a machine-readable security feature, wherein the machine-readable security feature optionally is oriented in parallel or anti-parallel to the imprint (5).

## Revendications

1. Document d'identification personnalisé comprenant deux pages de couverture (1) et une pluralité de pages intérieures (2), dans lequel au moins une page de couverture (1) et les pages intérieures (2) comprennent une impression (5), l'orientation de cette impression (5) au moins de toutes les pages intérieures (2) étant identique et en parallèle à un bord latéral (3), dans lequel les pages de couverture (1) et les pages intérieures (2) ont des dimensions essentiellement identiques et deux bords latéraux plus longs (3) et deux bords latéraux plus courts (4) chacune, et dans lequel les pages de couverture (1) et les pages intérieures (2) sont liées l'une à l'autre à un bord latéral plus long (3) et autrement sont libres l'une de l'autre,
**caractérisé en ce que**
l'orientation de l'impression (5) au moins de toutes les pages intérieures (2) est parallèle aux bords latéraux plus longs (3).

2. Document d'identification personnalisé selon la revendication 1, dans lequel au moins la première page de couverture (1) a une impression (5), qui a la même orientation que l'impression (5) des pages intérieures (2).

3. Passeport selon la une des revendications 1 ou 2, **caractérisé en ce qu'**une page de couverture (1) et/ou une ou plusieurs pages intérieures (2) comprennent une caractéristique de sécurité lisible par machine, dans lequel la caractéristique de sécurité lisible par machine optionnellement est orientée en parallèle ou antiparallèle à l'impression (5).
